# EUROPÄISCHE PATENTSCHRIFT

(11) **EP 0 457 361 B1**
(45) Veröffentlichungstag und Bekanntmachung des Hinweises auf die Patenterteilung: **13.09.1995**
(21) Anmeldenummer: 91108598.3
(22) Anmeldetag: 25.01.1989
(51) Int. Cl.: D01H 9/00, D01H 9/18, D01H 13/04, B65H 57/00

(54) **Vorrichtung zum Wechseln von Vorgarnspulen an einer Ringspinnmaschine.**
Apparatus for exchanging roving bobbins in a ring spinning machine
Dispositif pour changer des bobines de mèche dans un continu à filer à anneaux

(30) Priorität: 09.02.1988 CH 458/88
(43) Veröffentlichungstag der Anmeldung: 21.11.1991
(62) Teilanmeldung aus: 89101255.1
(73) Patentinhaber: MASCHINENFABRIK RIETER AG, CH-8406 Winterthur (CH)
(72) Erfinder: Fritschi, Isidor, CH-8450 Andelfingen (CH); Lucca, Angelo, CH-8472 Seuzach (CH); Lattion, André, CH-8472 Seuzach (CH)

(56) Entgegenhaltungen:
- EP-A- 0 311 862
- DE-A- 3 601 832
- US-A- 1 987 777
- US-A- 2 969 635

## Beschreibung

Die Erfindung betrifft eine Vorrichtung zum Wechseln von Vorgarnspulen an einer Ringspinnmaschine gemäss dem Oberbegriff des Anspruches 1.

Eine derartige Vorrichtung ist aus der DE-A1 3034477 bekannt. Diese weist Antransport- und Abtransportbahnen sowie mit diesen in Verbindung stehende Quereinfahrtsbahnen und Träger auf, an welchen mehrere Spulen hängen. Die bekannte Vorrichtung ist aufwendig und schwerfällig. Die vorliegende Erfindung setzt sich zum Ziel, die Lehre der DE-A1 3034477 weiterzuentwickeln und insbesondere eine praktisch vollständige Automation zu ermöglichen und den Materialfluss einfacher zu gestalten.

Diese Aufgabe wird gelöst durch die Merkmale des Anspruchs 1. Diese Beförderung der Träger bewirkt einen schnelleren Materialfluss. Es herrscht Einbahnverkehr auf den Bahnen, wodurch Rangierbewegungen entfallen.

Der Nachschub der Reservespule kann automatisch und zeitgerecht verwirklicht werden. Ein separater Richtungsänderungsmechanismus kann entfallen. Die Bereitschaftspositionierung des Luntenanfangendes der nachgeschobenen Reservespule ist vereinfacht und der Personaleinsatz nimmt ab.

Die Erfindung wird nunmehr anhand der Zeichnung beschrieben. Es Zeigen schematisch:
- Fig. 1: eine Draufsicht auf eine Ringspinnmaschine,
- Fig. 2: eine Teildraufsicht nach Fig. 1,
- Fig. 3: einen Querschnitt A-A durch eine Antransportanordnung nach Fig. 2 und
- Fig. 4: eine Signalanordnung.

Die in Fig. 1 voll und in Fig. 2 teilweise gezeigte Ringspinn- oder Zwirnmaschine 2 hat ein 6-reihiges Spulengatter für Vorgarnspulen, pro Maschinenlängsseite bestehend aus drei Gatterlängsreihen, und zwar aus einer der Maschinenlängsmittelebene 3 anliegenden ersten Arbeitspositionslängsreihe 4.1, einer zweiten Arbeitspositionslängsreihe 4.2 und einer dritten Längsreihe als Reservereihe 4.3. Ein Beförderungsmittel in Form eines aufstehend verlaufenden, endlosen Antriebsbandes 6 (auch eine Kette wäre möglich) ist mittels Umlenkrollen 7 horizontal um die Maschine 2 gespannt. Am unteren Ende des Antriebsbandes 6 ist mindestens ein Stossorgan bzw. Stössel bzw. Fördermittel bzw. Mitnehmermittel 8 befestigt, das bzw. der mittels Gleitschuhen 10 in gegenüberliegenden Führungsschienen 11 verfahrbar ist. Unterhalb des Schienenpaares 11 ist eine durch Leitbleche 12 gebildete Antransportringbahn 14 angeordnet. Die Leitbleche 12 bilden ein beidseits einer Längsöffnung 13 verlaufendes Schienenpaar, wobei die Längsöffnungen 13 der Quereinfahrtsbahnen 16 in eine identische Längsöffnung 13.1 der Abtransportbahn 15 münden. Eine gerade, in der Maschinenlängsmittelebene 3 und auf gleicher Höhe wie die Antransportbahn 14 liegende Bahn dient als Abtransportbahn 15, die durch identische Leitbleche 12 gebildet ist. Unter einen Winkel von 90° zur Maschinenmittelebene 3 geneigte Bahnabzweigungen 16 (die gleiche Bahnabzweigung bzw. Quereinfahrtsbahn ist in Fig. 2 zweimal dargestellt worden) verbinden die Antransportbahn 14 mit der Abtransportbahn 15. Individuelle, nicht mit anderen Trägern verbindbare bzw. unkoppelbare, kreisförmige Tragscheiben 17 von Trägern 18 liegen auf den Leitblechen 12 auf, wobei ein zylinderförmiger, zentrischer Führungsansatz 19 abwärts durch die Leitbleche 12 hindurchragt. Pro Träger 18 ist eine Vorgarn- bzw. Luntenspule 20 über ein Verbindungsmittel, einen Hängezapfen 22, an dem Führungsansatz 19 aufgehängt (Fig. 3). Im unteren Bereich weist die leere Spule bzw. Hülse 20 einen kreisrunden Schutzteller 23 aus einem rückprallfreien Kunststoff auf, dessen Aussendurchmesser 24 geringfügig grösser als der Durchmesser 25 einer grösstmöglichen bzw. vollen Garnpackung 26, jedoch geringfügig kleiner ist als der Aussendurchmesser 27 der Tragscheibe 17. Unterschiede von einigen Millimetern genügen.

Am Anfang des Spinnbetriebes bzw. in der Arbeitsausgangslage der Maschine 2 befinden sich Spulen 20.1 in der 1. Längsreihe 4.1, alle mit der gleichen Garnpackung, bspw. 1/4 der vollen Garnpackung 26, während alle Spulen 20.2 in der 2. Längsreihe 4.2 3/4 Garnpackung und alle alternativ für Spulen 20.1 und Spulen 20.2 dienenden Reservespulen 20.3 in der 3. Längsreihe 4.3 4/4 Garnpackung aufgewickelt haben (Fig. 2, links). Jeweils eine Spule 20.1, eine Spule 20.2 und eine Spule 20.3 befinden sich auf einer, über die Arbeitspositionen der Spulen 20.1 und 20.2 und ebenfalls über die vorgesehene Reserveposition der Spule 20.3 im Gatter hinwegführenden Bahnabzweigung 16. Die Bahnabzweigung 16 weist nahe der Antransportbahn 14 ein als Weiche ausgebildetes Eingangssperrmittel 30 und nahe der Abtransportbahn 15 ein Ausgangssperrmittel 31 auf, welche Sperrmittel 30, 31 die drei vorgesehenen Träger 18 der Spulen 20.1, 20.2 und 20.3 im wesentlichen (auf einige Millimeter kommt es nicht an) zusammenhalten. Der Abstand der beiden Sperrmittel 30, 31 kann variieren, je nachdem die Sperrmittel 30, 31 mit den Tragscheiben 17 oder den Führungsansätzen 19 der Träger 18 zusammenwirken.

Pro Bahnabzweigung 16 ist an einer geeigneten Stelle eine drehbare Luntenumlenkstange 33 für die drei Lunten 34.1, 34.2, 34.3 der Spulen 20.1, 20.2 resp. 20.3 vorhanden. Die Luntenumlenkstange 33 hat drei schraubenförmige Windungen bzw. Nuten 35.1, 35.2 und 35.3, die vorteilhafterweise durchgehend ausgebildet sind. Die Lunte 34.1 der Spule 20.1 läuft durch die nähest zur Bahnabzweigung 16 befindlichen Nut 35.1, auch Luntenendposition genannt, zum entsprechenden Streckwerk. Die Lunte 34.2 läuft durch die Nut 35.2 und ebenfalls zum entsprechenden Streckwerk. Die Lunte 34.3 der Reservespule 20.3 liegt in der weitest von der Bahnabzweigung 16 befindlichen Nut 35.3, auch Luntenanfangsposition genannt, und wird, z.B. in einem Umschaltkondensor 37, in einer Bereitschaftsstellung gehalten. Sobald die Spule 20.1 leer wird, gibt ein das Luntenende der Lunte 34.1 anzeigender Sensor 38 ein Signal 39 an die Luntenumlenkstange 33, an die beiden Sperrmittel 30, 31 und an den Umschaltkondensor 37. Das Sperrmittel 31, hier in Form einer vorteilhafterweise unter den Leitblechen 12 angeordneten und mit der Führung 19 des Trägers 18 zusammenwirkenden Schwenkklappe, entfernt sich aus der Sperrstellung, indem es wegschwenkt. Gleichzeitig schwenkt ein Längsschenkel 41 der Weiche 30 aus (Fig. 2 rechts), dabei die Führung 19 des Trägers 18 einer in Pfeilrichtung 42 kontinuierlich von einem Stössel 8 beförderten, vollen Nachschubreservespule 20.4 erfassend, wodurch die Spule 20.4 auf die Bahnabzweigung 16 gelenkt wird, wobei selbsttätig die Spulen 20.1, 20.2 und 20.3 zur Maschinenmittelebene 3 weitergeschoben werden. Insbesondere wenn andere Mittel als das Eingangssperrmittel 30 benützt werden, bspw. ein in Richtung der Bahnabzweigung 16 bewegbarer Stössel, kann das Antriebsband 6 kurz angehalten werden. Die nunmehr leere Spule 20.1 gelangt auf die Abtransportbahn 15 und ist im leeren Zustand nicht mehr dargestellt. Die Spule 20.2 wird rechts in Fig. 2 mit der Bezugsnummer 20.2.1 bezeichnet und hat nun nur noch 2/4 Garnpackung. Die nach wie vor volle Spule 20.3 gelangt von der 3. Längsreihe 4.3 auf die 2. Längsreihe 4.2, wobei sie jetzt mit der Bezugsnummer 20.3.1 bezeichnet ist, und deren Lunte 34.3 wird durch Umschaltung des Umschaltkondensors 37 abgezogen. Gleichzeitig macht die Luntenumlenkstange 33 eine Drehung, wodurch die Lunten 34.2 und 34.3 nach links zur Bahnabzweigung 16 hin geführt werden. Dadurch wird die Nut 35.3 frei für die neue Lunte der Spule 20.4. Damit die Lunten sich beim Kreuzen nicht behindern, ist mit Vorteil eine durchgehende Luntenkreuzstange 43 vorgesehen.

Beim Durchlaufen der Spule 20.3 durch das Eingangssperrmittel 30 drückt die Führung 19 einen Kurzschenkel 45 des Eingangssperrmittels 30 automatisch in ihre Schliesstellung (Fig. 2 links), sodass nachfolgende Träger 18 auf der Antransportbahn 14 gradlining an dem Eingangssperrmittel 30 vorbeigeführt werden. Das Ausgangssperrmittel 31 schliesst wieder nach Durchlauf einer Spule. Jeder Träger 18 wird durch einen individuellen Stössel 8 in einer Richtung 42 kontinuierlich befördert. Es ist aber auch möglich, mit einem Stössel 8 eine ganze Gruppe von Trägern 18 vor sich her zu schieben. Zur Reibungsverminderung können die mit den Leitblechen 12 in Berührung kommenden Flächen der Tragscheiben 17 mit eingebetteten Kugeln versehen sein. Der Stössel 8 hat eine in Laufrichtung konisch abgeplattete, verjüngende Form, wobei eine der Seitenflächen 48 die vom Längsschenkel 41 eingeleitete Richtungsänderung des Trägers 18 auf die Bahnabzweigung 16 unterstützt bzw. beendet. Obgleich zwei separate, im Maschinenlängsmittelebenebereich befindliche Abtransportbahnen möglich wären, kann mit einer gemeinsamen, zwei Maschinenlängsseiten bedienenden Abtransportbahn 15 ausgekommen werden, insbesondere dann, wenn eine Kollisionsgefahr durch eine zeitliche Staffelung vermieden wird. In der Maschinenlängsebene 3 befindet sich ein über Umlenkwalzen 50 laufendes und an seiner Aussenoberfläche lediglich einen einzigen, nierenförmigen, mit der Umfangsfläche der Tragscheiben 17 in Eingriff bringbaren Schieber bzw. Fördermittel 51 aufweisendes Abtransportband 52 oberhalb der Abtransportbahn 15. Die Träger 18 können auf einer Zufuhrstrecke 55 vom Flyer und einer Abfuhrstrecke 56 zum Flyer reibungslos durch eine Tragbändertransporteinrichtung bekannter Art befördert werden. Die Übergabestationen der Transportsysteme sind mit dem Bezugszeichen 57 gekennzeichnet. Die Abfuhrstrecke 56 überquert das Antriebsband 6 mittels einer Steigung. Deshalb kann es notwendig sein, den Rand der Schutzteller 23 dementsprechend anzupassen.

Die Spulen haben eine ungefähre Aufspulzeit von 3 Std., wonach ein Transportzug bzw. ein Transportschub von bspw. 96 Spulen zu einer Ringspinnmaschine mit bspw. 960 Spinnstellen befördert werden kann. Da die Spulen der 1. Längsreihe 4.1 etwa gleichzeitig leer werden, kann davon ausgegangen werden, dass mit zwei Transportzügen 192 benachbarte Spinnstellen bedient werden. Der Nachschub von Reservespulen für die ganze Ringspinnmaschine braucht somit etwa 30 Std. Da die Spulen eine ungefähre Abspulzeit von 60 Std. haben, können in diesem Fall die Spulen in der 1. Längsreihe 4.1 in der Arbeitsausgangslage eine 1/2 Garnpackung aufgewickelt haben. Das Abtransportband 52 kann erst nach Spulenwechsel eines ganzen Transportzuges in Bewegung gesetzt werden, sodass die leeren Spulen in einem geschlossenen Transportzug wieder zum Flyer befördert werden können. U.U. sind dann keine Pufferzüge notwendig. Natürlich sind viele andere Ausführungsarten denkbar. Es können bspw. mehrere Schieber 51 vorgesehen sein, die Leitbleche 12 können durch Winkeleisen gebildet sein, die Garnpackungen in der 2. Längsreihe 4.2 in der Arbeitsausgangslage können eine maximale Grösse aufweisen, statt der gezeigten Stössel 8 kann unter einem Leitblech 12 eine bewegbare Kette mit Mitnehmerstiften Verwendung finden, zur Verringerung des Aussendurchmessers 27 der Tragscheiben 17 und somit der Breite der Transportbahnen 14, 15 können Zwischenscheiben ohne Spulen zur Anwendung kommen, Neigungsänderungen der Bahnabzweigungen 16 wären ohne weiteres möglich, die Abfuhrstrecke 56 kann unter dem Antriebsband 6 hindurchgeführt werden, die Tragscheiben 17 können hohl ausgebildet oder mit Verstärkungsrippen versehen sein, usw. Auch können die Zufuhrstrecke 55 und die Abfuhrstrecke 56 zu einer gemeinsamen, zwischen dem Flyer und der Ringspinnmaschine verlaufenden Transportbahn vereinigt werden. Auf einer solchen Transportbahn kann ein von einem Trolley bewegbarer Transportzug absenkbare Tragleisten aufweisen, auf welchen die Träger 18 mitgeführt werden, wobei die Träger 18 in der Übergabestation 57 auf die Antransportbahn 14 gebracht werden. Es ist ebenfalls denkbar, überhaupt auf eine Übergabestation 57 für die Zufuhr von vollen Spulen 20 zu verzichten. Im letzteren Fall würde ein Stössel 8 aufweisender Transportzug direkt, vom Flyer kommend, auf die ringförmige Antransportbahn 14 geführt, wobei nur eine Übergabestation 57 für die leeren Hülsen zwischen dem Abtransportband 52 und der Antransportringbahn 14 notwendig ist.

## Patentansprüche

1. Vorrichtung zum Wechseln von Vorgarnspulen (20) bei einer Ringspinnmaschine mit einer Antransportbahn (14), mit Quereinfahrtsbahnen (16) und einer Abtransportbahn (15), wobei die Antransportbahn (14) und die Abtransportbahn (15) mit den Quereinfahrtsbahnen (16) in Verbindung stehen, sowie mit Trägern (18) zum Zuführen bzw. Abführen von Vorgarnspulen im Bereich eines Gatters der Spinnmaschine,
gekennzeichnet durch ein erstes Fördermittel (8), das die vollen Vorgarnspulen (20) einzeln in die Quereinfahrtsbahnen (16) befördert, und durch ein zweites Fördermittel (51), das die leeren Vorgarnspulen entlang der Abtransportbahn (15) befördert.

2. Vorrichtung nach Anspruch 1, dadurch gekennzeichnet, dass das erste Fördermittel ein Stössel (8) ist, und dass jeder Vorgarnspule (20) ein Stössel zugeordnet ist.

3. Vorrichtung nach Anspruch 1 oder 2, dadurch gekennzeichnet, dass sowohl die Quereinfahrtsbahnen (16) als auch die Abtransportbahn (15) je ein Schienenpaar (12) beidseits einer Längsöffnung aufweisen, und dass die Längsöffnungen der Quereinfahrtsbahnen (16) in die Längsöffnung der Abtransportbahn (15) münden.

4. Vorrichtung nach Anspruch 3, dadurch gekennzeichnet, dass die Vorgarnspulen (20) je einzeln von einem Träger (18) gehalten sind, und dass die Träger (18) sich auf das Schienenpaar (12) stützen, und dass jeder Träger (18) eine Führung (19) aufweist, welche in die Längsöffnung (13) hineinragt.

5. Vorrichtung nach einem der vorstehenden Ansprüche, dadurch gekennzeichnet, dass jeder Quereinfahrtsbahn (16) eine Luntenumlenkstange (33) zugeordnet ist, und dass die von der Vorgarnspule (20) gelieferte Lunte mittels der Luntenumlenkstange von einer Anfangsposition (35.3) zu einer Endposition (35.1) bringbar ist während des Durchlaufs der Vorgarnspule (20) durch die Quereinfahrtsbahn (16).

6. Vorrichtung nach einem der Ansprüche 1 bis 5, dadurch gekennzeichnet, dass zum Halten der Vorgarnspulen (20) verschiebbare Träger (18) vorhanden sind, wobei die Träger (18) während des Transportes auf der Antransportbahn (14) jeweils mit dem ersten Fördermittel (8) und auf der Abtransportbahn (15) mit dem zweiten Fördermittel (51) in Eingriff sind.

7. Vorrichtung nach einem der vorstehenden Ansprüche, dadurch gekennzeichnet, dass jede Quereinfahrtsbahn (16) einer bestimmten Anzahl Spinnstellen einer Spinnmaschine zugeordnet ist und Platz für die gleiche, der Anzahl der Spinnstellen entsprechende Anzahl von Vorgarnspulen (20), inklusive Platz für eine Reservevorgarnspule (20.4), umfasst.

8. Vorrichtung nach einem der vorstehenden Ansprüche, dadurch gekennzeichnet, dass ein Sperrmittel (30) an jeder Quereinfahrtsbahn (16) vorhanden ist, welches Sperrmittel (30) die Quereinfahrtsbahn (16) sperrt, solange der Platz für die Reservevorgarnspule (20.3) besetzt ist.

## Claims

1. An apparatus for exchanging roving bobbins (20) in a ring spinning machine with a hauling track (14), with transverse entry tracks (16) and a discharge track (15), whereby the hauling track (14) and the discharge track (15) are in connection with the transverse entry tracks (16), and with carriers (18) for supplying and carrying off roving bobbins in the zone of a bank creel of the spinning machine, characterized by a first conveying means (8) which conveys the full roving bobbins (20) individually into the transverse entry tracks (16) and by a second conveying means (51) which conveys the empty roving bobbins along the discharge track (15).

2. An apparatus as claimed in claim 1, characterized in that the first conveying means is a tappet (8) and that a tappet is allocated to each roving bobbin (20).

3. An apparatus as claimed in claim 1 or 2, characterized in that both the transverse entry tracks (16) as well as the discharge track (15) are each provided with a pair of tracks (12) on either side of a longitudinal opening and that the longitudinal openings of the transverse entry tracks (16) open into the longitudinal opening of the discharge track (15).

4. An apparatus as claimed in claim 3, characterized in that the roving bobbins (20) are individually held by a carrier (18) and that the carriers (18) rest on the pair of tracks (12) and that each carrier (18) is provided with a guide means (19) which projects into the longitudinal opening (13).

5. An apparatus as claimed in one of the preceding claims, characterized in that a slubbing deflection rod (33) is allocated to each transverse entry track (16) and that the slubbing supplied from the roving bobbin (20) can be brought from an initial position (35.3) to an end position (35.1) during the passage of the roving bobbin (20) through the transverse entry track (16).

6. An apparatus as claimed in one of the claims 1 to 5, characterized in that displaceable carriers (18) are provided for holding the roving bobbins (20), whereby the carriers (18) are in engagement with the first conveying means (8) during the transport on the hauling track (14) and in engagement with the second conveying means (51) during the transport on the discharge track (15).

7. An apparatus as claimed in one of the preceding claims, characterized in that each transverse entry track (16) is allocated to a specific number of spinning positions in a spinning machine and comprises space for the same number of roving bobbins (20) corresponding to the number of spinning positions, including space for a spare roving bobbin (20.4).

8. An apparatus as claimed in one of the preceding claims, characterized in that a blocking means (30) is provided on each transverse entry track (16), which blocking means (30) blocks the transverse entry track (16) as long as the space for the spare roving bobbin (20.3) is engaged.

## Revendications

1. Dispositif pour échanger des bobines de mèche (20) dans une machine à filer à anneaux, avec un chemin de transport d'amenée (14), des chemins d'entrée transversaux (16) et un chemin de transport d'éloignement (15), et où le chemin de transport d'amenée (14) et le chemin de transport d'éloignement (15) se tiennent en liaison avec les chemins d'entrée transversaux (16), ainsi qu'avec des porteurs (18) pour l'amenée respectivement l'éloignement de bobines de mèche dans la zone d'un râtelier de la machine à filer,
caractérisé par
un premier moyen de transport (8) qui transporte individuellement les bobines de mèche pleines (20) dans les chemins d'entrée transversaux (16), et par un deuxième moyen de transport (51) qui transporte les bobines de mèche vides le long du chemin de transport d'éloignement (15).

2. Dispositif selon revendication 1,
caractérisé par le fait que
le premier moyen de transport est un taquet poussoir (8), et qu'un taquet poussoir est attribué à chaque bobine de mèche (20).

3. Dispositif selon revendication 1 ou 2,
caractérisé par le fait
qu'aussi bien les chemins d'entrée transversaux (16) que le chemin de transport d'éloignement (15) possèdent chacun une paire de rails (12) des deux côtés d'une ouverture longitudinale, et que les ouvertures longitudinales des chemins d'entrée transversaux (16) débouchent dans l'ouverture longitunale du chemin de transport d'éloignement (15).

4. Dispositif selon revendication 3,
caractérisé par le fait que
les bobines de mèche (20) sont maintenues chacune par un porteur (18), et que les porteurs (18) s'appuyent sur la paire de rails (12), et que chaque porteur (18) possède un guidage (19) qui pénètre dans l'ouverture longitudinale (13).

5. Dispositif selon l'une des revendications précédentes,
caractérisé par le fait
qu'une barre de déviation de mèche (33) est attribuée à chaque chemin d'entrée transversal (16), et que la mèche délivrée par la bobine de mèche (20) peut être amenée dans une position finale (35.1), depuis une position de départ (35.3), à l'aide de la barre de déviation de mèche, pendant le passage de la bobine de mèche (20) à travers le chemin d'entrée transversal (16).

6. Dispositif selon une des revendications 1 à 5,
caractérisé par le fait que
des porteurs déplaçables (18) sont prévus pour tenir les bobines de mèche (20), et où, pendant le transport sur le chemin de transport d'amenée (14), les porteurs (18) sont individuellement en engrenage avec le premier moyen de transport (8), et pendant le transport sur le chemin de transport d'éloignement (15), avec le deuxième moyen de transport (51).

7. Dispositif selon l'une des revendications précédentes,
caractérisé par le fait que
chaque chemin d'entrée transversal (16) est attribué à un nombre déterminé de postes de filage d'une machine à filer, et possède de la place pour le même nombre de bobines de mèche (20) correspondant au nombre de postes de filage, y comprise la place pour une bobine de mèche de réserve (20.4).

8. Dispositif selon l'une des revendications précédentes,
caractérisé par le fait
qu'un moyen de barrage (30) est prévu à chaque chemin d'entrée transversal (16), moyen de barrage (30) qui barre le chemin d'entrée transversal (16) aussi longtemps que la place pour la bobine de mèche de réserve (20.3) est occupée.
